# EUROPÄISCHE PATENTSCHRIFT

(11) **EP 1 793 064 B1**
(45) Veröffentlichungstag und Bekanntmachung des Hinweises auf die Patenterteilung: **25.02.2009**
(21) Anmeldenummer: 05026085.0
(22) Anmeldetag: 30.11.2005
(51) Int. Cl.: E04F 15/02

(54) **Verfahren zum Verlegen von Paneelen durch mechanisches Verbinden entlang angrenzender Seitenkanten**
Process for laying panels by mechanically connecting adjacent sides
Procédé de mise en place de panneaux par connection mécanique des chants adjacents

(43) Veröffentlichungstag der Anmeldung: 06.06.2007
(73) Patentinhaber: Fritz Egger GmbH & Co., 3105 Unterradlberg (AT)
(72) Erfinder: Pletzer, Stefan, 6382 Kirchdorf (AT)
(74) Vertreter: Rox, Thomas

(56) Entgegenhaltungen:
- EP-A- 1 251 219
- EP-A- 1 462 587
- WO-A-01/02671
- WO-A-94/26999
- US-A- 4 426 820

## Beschreibung

Die Erfindung betrifft ein Verfahren zum Verlegen von Paneelen durch mechanisches Verbinden entlang angrenzender Seitenkanten, wobei im Wesentlichen die Querkanten und die Längskanten einander gegenüberliegend eine Nut und eine Feder, die untere Lippe der Längskante einen sich nach außen der zweiten Anlagefläche anschließenden Vorsprung und die Unterseite der Feder der Längskante eine Vertiefung aufweist.

Verfahren der vorgenannten Art dienen zumeist der Herstellung eines Fußbodenbelags mit Paneelen aus Holzwerkstoffen wie MDF, HDF oder aus anderen Materialien.

Aus der EP 1 200 690 A1 ist ein gattungsgemäßes Verfahren zum Verlegen von Fußbodenpaneelen bekannt, bei dem nach dem Verlegen einer ersten Reihe die Paneele der zweiten Reihe nacheinander in ihre endgültige Position gebracht werden. Dazu wird ein erstes Paneel der zweiten Reihe entlang seiner Längskante mit der Längskante von Paneelen der ersten Reihe in Eingriff gebracht. Dazu wird das neue Paneel in einer angewinkelten Position an die erste Reihe angesetzt und anschließend herabgeschwenkt, so dass die Verriegelungsmittel der Längskanten vollständig in Eingriff gelangen.

Anschließend wird jedes weitere neue Paneel der zweiten Reihe zunächst an dem vorher verlegten Paneel der zweiten Reihe an der Querkante verriegelt, wobei das neue Paneel wegen des noch fehlenden Eingriffs der Verriegelungsmittel entlang der Längskanten im Abstand zur ersten Reihe verlegt ist. Zum vollständigen Verlegen des neuen Paneels ist es dann erforderlich, das neue Paneel zusammen mit dem vorher verlegten Paneel.der zweiten Reihe anzuheben, um das neue Paneel entlang der Querkante zu verschieben, so dass die Verriegelungsmittel der Längskante des neuen Paneel mit den Verriegelungsmitteln der Längskante der Paneele der ersten Reihe in Kontakt gelangen. Ein anschließendes Herabschwenken des neuen Paneels zusammen mit dem vorher verlegten Paneel der zweiten Reihe bewirkt, dass das neue Paneel auch entlang der Längskante in einen vollständigen Eingriff mit der ersten Reihe und somit an seine endgültige Position gelangt.

In dieser Weise wird jedes neue Paneel jeder neuen Reihe zunächst an seine endgültige Position gebracht, bevor ein neues Paneel verlegt wird. Das aus der EP 1 200 690 A1 bekannte Verlegeverfahren stellt also ein Verfahren dar, bei dem die einzelnen Paneele unabhängig voneinander einzeln verlegt werden.

Aus den Druckschriften US 4,426,820 und WO 94/26999 sind ebenfalls Verlegeverfahren bekannt, bei denen die Paneele durch jeweils zwei Winkelbewegungen miteinander entlang der Querkante und der Längskante schrittweise verbunden werden.

Aus der EP 1 462 587 A1 ist darüber hinaus ein Verfahren zum Verlegen von mehreren Paneelen zu einer flächigen Gesamtheit durch mechanisches Verbinden entlang der aneinander grenzenden Seitenkanten bekannt. Dabei weisen die Paneele jeweils zwei Paare von einander gegenüberliegenden ersten und zweiten Seitenkanten auf. Ein erstes Paneel wird zusammen mit einem zweiten Paneel auf einem Untergrund angeordnet, wobei bereits eine erste Seitenkante des ersten Paneels mit einer zweiten Seitenkante des zweiten Paneels verbunden worden ist.

Ein neues Paneel wird mit einer zweiten Seitenkante winklig an einer ersten Seitenkante des zweiten Paneels angesetzt, wobei die Vertiefung einer weiteren zweiten Seitenkante des neuen Paneels oberhalb des Vorsprungs der ersten Seitenkante des ersten Paneels angeordnet wird. Das neue Paneel wird dann durch Herabschwenken mit einer ersten Seitenkante des zweiten Paneels verbunden, wobei die Vertiefung des neuen Paneels wird mit dem Vorsprung des ersten Paneels in Eingriff gebracht wird.

Anschließend wir das neue Paneel zusammen mit dem zweiten Paneel angewinkelt, wobei die zweite Seitenkante des neuen Paneels mit der ersten Seitenkante des ersten Paneels in Kontakt bleibt. Das neue Paneel wird in der angewinkelten Position in Richtung der ersten Seitenkante des ersten Paneels bis zur Anlage der oberen Ecken der Seitenkanten bewegt. Dabei wird das neue Paneel relativ zu der ersten Seitenkante des zweiten Paneels verschoben. Die Seitenkanten des zweiten und des neuen Paneels bleiben währenddessen jedoch miteinander verbunden.

Schließlich wird das neue Paneel zusammen mit dem zweiten Paneel herabgeschwenkt, bis die Passflächen und die Anlageflächen der ersten Seitenkante des ersten Paneels und der zweiten Seitenkante des neuen Paneels in Anlage aneinander gelangen. Anschließend kann ein weiteres neues Paneel auf die gleiche Weise fest mit den zuvor verlegten Paneelen verbunden werden, um so Stück für Stück einen Bodenbelag entstehen zu lassen.

Die EP 1 462 587 A1 offenbart also ebenso wie die oben beschriebene EP 1 200 690 A1 ein Verfahren, bei dem die Paneele einzeln nacheinander in ihre endgültige Position verlegt werden.

Nachteilig ist bei diesen Verlegeverfahren, dass eine ganze Reihe von Handgriffen erforderlich ist, um auf die bekannte Weise einen Bodenbelag zu verlegen. Diese sind zwar verhältnismäßig einfach durchzuführen, benötigen aber dennoch ein Mindestmaß an Zeit für die Durchführung.

Aus der EP 1 251 219 A1 ist darüber hinaus ein Verlegeverfahren bekannt, bei dem Paneele einer neuen zweiten Reihe zunächst unabhängig von der bereits verlegten ersten Reihe von Paneelen und ohne mechanischen Kontakt mit diesen Paneelen an ihren Querkanten miteinander verbunden werden. Anschließend erfolgt das Verbinden der neuen zweiten Reihe von Paneelen durch Anheben der Paneele der zweiten Reihe, wodurch die neuen Paneele mit den Paneelen der ersten Reihe in Kontakt gebracht werden. Anschließend werden die Paneele der neuen zweiten Reihe herabgeschwenkt, so dass die neuen Paneele mit den Paneelen der ersten Reihe in Eingriff gelangen.

Dieses Verfahren weist die Schwierigkeit auf, dass beim Anheben der Paneele der neuen zweiten Reihe diese wegen eines fehlenden Kontaktes mit der ersten Reihe außer Eingriff geraten können, so dass eine erhöhte Sorgfalt beim Verlegen der Paneelen der neuen Reihe erforderlich ist. Das Ausführen des in der EP 1 251 219 A1 offenbarten Verfahrens ist somit kompliziert und langsam.

Der vorliegenden Erfindung liegt daher das technische Problem zugrunde, ein Verfahren zum Verlegen eines Belags aus einzelnen Paneelen anzugeben, das schneller durchgeführt werden kann.

Das zuvor aufgezeigte technische Problem wird erfindungsgemäß durch ein Verfahren der eingangs genannten Art mit den Merkmalen des Anspruchs 1 gelöst.

Zur Durchführung des erfindungsgemäßen Verfahrens werden Paneele mit hierfür geeigneten Nuten und Federn wenigstens an deren jeweiligen Längskanten verwendet.

Die Kanten der Paneele werden im Folgenden als Querkanten und Längskanten bezeichnet, die jeweils einmal eine Nut und einmal eine Feder aufweisen. Die Begriffe Querkante und Längskante werden hier der besseren Verständlichkeit halber verwendet, da Paneele üblicherweise rechteckig ausgebildet sind. Selbstverständlich entspricht es dem vorliegenden Verständnis der Begriffe Querkante und Längskante, dass diese auch bei quadratischen Paneelen vorhanden sind. In diesem und in allen anderen Fällen sind die Querkanten die Kanten der Paneele, an denen die Paneele einer gleichen Reihe von Paneelen verbunden werden, während unter den Längskanten die Kanten verstanden werden, an denen die Paneele unterschiedlicher Reihen von Paneelen verbunden werden. Bei der überwiegenden Anzahl der Fälle dürfte die vorliegende Verwendung der Begriffe Querkante und Längskante im Zusammenhang mit dem erfindungsgemäßen Verfahren nicht von der nach allgemeinem Sprachgebrauch üblichen Verwendung der Begriffe Querkante und Längskante abweichen.

An den Nutseiten sind die Nuten sind durch eine untere und eine obere Lippe begrenzt, wobei die untere Lippe gegenüber der oberen Lippe nach außen vorsteht. Die obere Lippe weist am distalen Ende eine erste Anlagefläche auf. Die untere Lippe weist eine zweite Anlagefläche und einen sich daran anschließenden Vorsprung auf.

Die Federseiten weisen oberhalb der Feder eine dritte Anlagefläche und an der Unterseite der Feder eine dritte Anlagefläche auf. An der Unterseite der Feder ist weiterhin eine Vertiefung ausgebildet, die komplementär zum Vorsprung an der unteren Lippe der Nutseite ausgebildet ist.

Zunächst wird eine erste Reihe von Paneelen an ihren Querkanten verbunden und auf den Untergrund gelegt. Die einzelnen Paneele sind fluchtend zueinander ausgerichtet und fest miteinander verbunden. Hierbei handelt es sich vorzugsweise um eine horizontale und vertikale form- oder kraftschlüssige Verbindung. Bei der zweiten Reihe von Paneelen, die unmittelbar an die erste Reihe von Paneelen angrenzt, werden ebenfalls die Querkanten der jeweiligen Paneele miteinander verbunden. Allerdings werden die Paneele zusätzlich derart von oben auf den Untergrund gelegt, dass die Vorsprünge der Nuten der Längskanten der Paneele der ersten Reihe und die Vertiefungen der Federn der Längskanten der Paneele der zweiten Reihe mit einander in Eingriff gelangen.

Die Paneele der zweiten Reihe sind letztlich entsprechend der Anordnung der Vertiefungen und der Vorsprünge von einander beabstandet. Dieser Abstand ist so gewählt, dass das zuletzt verlegte Paneele der zweiten Reihe um seine Querkante gekippt werden kann, ohne das diese Bewegung durch ein Verhaken der Feder des Paneels mit einer Nut der ersten Reihe von Paneelen eingeschränkt ist. In dieser Weise werden alle Paneele der zweiten Reihe zunächst entlang der Längskante in die Zwischenposition bezüglich der Paneele der ersten Reihe gebracht, während sie sich mit den anderen Paneele der zweiten Reihe bereits im vollständig verriegelten Zustand befinden.

Im nächsten Verfahrensschritt wird wenigstens ein Paneel der zweiten Reihe angewinkelt, wobei die benachbarten Längskanten des wenigstens einen Paneels der zweiten Reihe mit der Längskante wenigstens eines Paneels der ersten Reihe in Kontakt bleiben. Nach dem Anwinkeln oder währenddessen wird das wenigstens eine Paneel der zweiten Reihe in der angewinkelten Position in Richtung der ersten Reihe bewegt.

Danach muss das wenigstens eine Paneel nur noch aus der abgewinkelten Position herunter auf den Untergrund geschwenkt werden, um das wenigstens eine Paneel mit den übrigen zuvor verlegten Paneelen fest zu verbinden, was an sich dadurch gegeben ist, dass jeweils zwei Anlagefläche und ggf. auch noch vorzugsweise vier Passflächen aneinander anliegen. In dieser Weise werden, je nach Länge der zweiten Reihe sämtliche Paneele in einem Schritt oder mehreren gleichen Schritten mit den Paneelen der ersten Reihe verbunden.

Die Erfindung hat erkannt, dass das bekannte Verfahren ebenso wie alle übrigen aus dem Stand der Technik bekannten Verfahren einem bestimmten Grundsatz gehorcht. Der Belag als solcher wächst beim Verlegen schrittweise um jeweils ein weiteres Paneel. Anders ausgedrückt, ein Paneel wird zunächst in seine endgültige Läge bezogen auf die zuvor verlegten Paneele gebracht, bevor ein weiteres Paneel dem Belag hinzugefügt wird. Bis auf das letzte Paneel haben daher alle Paneele vor der Fertigstellung des Belags bereits ihre finale Position eingenommen, aus der sie gegebenenfalls erneut angehoben werden.

Auf diese Weise wird sicher vermieden, dass sich der Belag bzw. einzelne Paneele während der Herstellung des Belags nicht unbeabsichtigt verschieben oder sogar trennen. Ein weiteres Paneel muss dazu so eingefügt werden können, dass durch die erforderlichen Handgriffe zum Einfügen des neuen Paneels ein Trennen bereits verlegter Paneele verhindert wird. Trennen sich einzelne Paneele des bereits verlegten Paneels nachträglich, hat dies in der Regel zur Folge, dass der Belag wieder bis zu der entsprechenden unbeabsichtigten Fehlstelle demontiert werden muss.

Bei dem erfindungsgemäßen Verfahren werden also die zu einer Reihe von Paneelen gehörenden Paneele zunächst noch nicht in Ihre endgültige Position gebracht. Dies geschieht dann etwa in einem gemeinsamen Verfahrensschritt. Das separate Durchführen dieses letzten Schritts bei jedem einzelnen Paneel kann letztlich entfallen, weshalb insgesamt Verfahrensschritte eingespart werden und das Verfahren an sich schneller durchgeführt werden kann, ohne dafür einen komplizierteren Ablauf des Verfahrens in Kauf nehmen zu müssen. Insbesondere kann das Verfahren auch nur von einer Person durchgeführt werden, da nicht mehrere Handgriffe gleichzeitig ausgeführt zu werden brauchen.

Besonders bevorzugt ist es daher, wenn etwa nach dem vorläufigen Verlegen der zweiten Reihe, wobei die Vertiefungen und die Vorsprünge der benachbarten Reihen in Eingriff miteinander stehen, wenigstens zwei oder mehr Paneele gleichzeitig angewinkelt werden, wobei die Längskanten dieser Paneele mit Längskanten der ersten Reihe in Kontakt bleiben, wobei die wenigstens zwei Paneele gemeinsam in angewinkelter Position in Richtung der ersten Reihe bewegt werden. Anschließend werden die wenigstens zwei Paneele lediglich noch in der bereits beschriebenen Weise auf den Untergrund heruntergeschwenkt.

Je mehr Paneele auf diese Weise mit einem Verfahrensschnitt in ihre finale Position gebracht werden können, was etwa von dem Untergrund und den Abmessungen der Paneele abhängen kann, desto mehr Einzelschritte können eingespart werden. Mit jedem Einzelschritt der eingespart werden kann, steigt die Geschwindigkeit des Verfahrens und damit letztlich die Produktivität.

Bei einer weiteren Lehre der Erfindung ist daher vorgesehen, dass zumindest im Wesentlichen alle Paneele der zweiten Reihe angewinkelt werden, wobei die benachbarten Längskanten der Paneele der ersten Reihe und der zweiten Reihe in Kontakt bleiben, bei dem zumindest im Wesentlichen alle Paneele der zweiten Reihe in der angewinkelten Position in Richtung der ersten Reihe bewegt werden, bei dem zumindest im Wesentlichen alle Paneele der zweiten Reihe herabgeschwenkt werden, bis jeweils zwei Anlageflächen in Anlage zueinander stehen.

Bei einer bevorzugten Ausgestaltung des Verfahrens ist vorgesehen, dass das erste Paneel der ersten Reihe auf dem Untergrund angeordnet ist und bei dem die jeweils weiteren Paneele der ersten Reihe um die die Feder aufweisende Querkante gegenüber der Unterlage gekippt werden, bei dem die die Feder aufweisende Querkante des jeweils weiteren Paneels in die Nut der Querkante des angrenzenden Paneels eingebracht wird und bei dem die jeweils weiteren Paneele herabgeschwenkt werden.

Die Paneele der ersten Reihe sind also letztlich nur an Ihren Querkanten verbunden und werden nacheinander verlegt, ohne dass die Position eines einmal verlegten Paneels noch einmal verändert werden muss. Dies ist deshalb zweckmäßig, weil die Lage und Ausrichtung der ersten Reihe von Paneelen die Lage und Ausrichtung des gesamten Belags bestimmt. Auf die beschriebene Weise kann die Lage und Ausrichtung der Paneele der ersten Reihe, insbesondere des ersten Paneels der ersten Reihe, optimal gewählt werden, da ein versehentliches Verrutschen anschließend nicht mehr eintreten kann.

Das erste Paneel der zweiten Reihe von Paneelen kann vorteilhaft ohne Schwenkbewegung von oben auf der Unterlage abgelegt werden, wobei dann der Vorsprung der unteren Lippe der Längskante eines Paneels der ersten Reihen und die Vertiefung an der Unterseite der Feder des ersten Paneels der zweiten Reihe in Eingriff miteinander gebracht werden.

Damit wird bereits mit dem jeweils ersten Paneel einer neuen Reihe von Paneelen eine vorläufige Verbindung geschaffen. Durch das Ineinandergreifen der Paneele der aufeinander folgenden Reihe ergibt sich gleichzeitig eine Ausrichtung der neuen Paneele. Ferner wird bereits zu diesem Zeitpunkt die Einhebelposition zum späteren Einhebeln der neuen Paneele erreicht.

Bei einem weiter bevorzugten Verfahren werden die jeweils weiteren Paneele der zweiten Reihe um die die Feder aufweisende Querkante gegenüber der Unterlage gekippt, um in die Nut der Querkante des angrenzenden Paneels eingebracht zu werden, wobei die jeweils weiteren Paneele herabgeschwenkt werden und wobei die Vertiefung der Unterseite der Feder der Längskante des jeweils weiteren Paneels mit dem Vorsprung der unteren Lippe wenigstens eines Paneels der ersten Reihe in Eingriff gebracht wird.

Mit dem Eingriff der korrespondierenden Vorsprünge und Vertiefungen wird eine Zwischenposition erreicht, in der die Paneele einerseits eine definierte Position zueinander einnehmen und andererseits bereits teilweise miteinander verbunden sind. Diese Position wird Einhebelposition genannt, da anschließend durch Anwinkeln und Zusammenschieben der Paneele die endgültige Position durch ein Einhebeln erreicht wird.

In bevorzugter Weise wird das zweite Paneel um einen Winkel kleiner als 15°, insbesondere kleiner als 12° und vorzugsweise kleiner als 10° gegenüber dem ersten Paneel angewinkelt. Diese Winkel sind ausreichen klein, so dass gewährleistet wird, dass während der nachfolgenden Schiebebewegung die betreffenden Seitenkanten aufgrund des bereits teilweise bestehenden Eingriffs nur durch eine zusätzliche Bewegung, also Krafteinwirkung außer Eingriff gelangen können.

Es versteht sich, dass ein Bodenbelag üblicherweise aus mehr als zwei Reihen von Paneelen besteht. Jede weitere Reihe, die über die ersten beiden Reihen hinaus geht, kann hinsichtlich des Verfahrens zu deren Verlegung als zweite Reihe angesehen werden, da sich deren Verlegung von der Verlegung der zweiten Reihe grundsätzlich nicht unterscheidet. Es versteht sich, dass die weiteren Reihen dann anstelle der ersten Reihe mit der jeweils zuvor verlegten Reihe verbunden werden, bei der es sich ebenfalls um eine "zweite" Reihe handelt. Nur eine Reihe und zwar die erste Reihe ist ihrerseits nicht mit einer weiteren Reihe verbunden. Mit anderen Worten wird die erste Reihe auf eine und die zweite Reihe sowie alle weiteren Reihen auf eine weitere Weise verlegt. Der Unterschied zwischen der ersten Reihe und den weiteren Reihen besteht im Wesentlichen darin, dass die zweite Reihe und die weiteren Reihen im Gegensatz zu der ersten Reihe in die zuvor verlegte Reihe über die Einhebelposition eingehebelt wird/werden.

Die Erfindung wird im folgenden anhand von lediglich einem Ausführungsbeispiel näher erläutert, wozu auf die beigefügte Zeichnung Bezug genommen wird. In der Zeichnung zeigen
- Fig. 1: eine Längskante mit Nut eines Paneels zur Durchführung des erfindungsgemäßen Verfahrens,
- Fig. 2: eine Längskante mit Feder eines Paneels zur Durchführung des erfindungsgemäßen Verfahrens,
- Fig. 3: zwei Paneele mit gegenüberliegenden Längskanten in vollständigem Eingriff miteinander nach dem Verbinden der Paneele gemäß des erfindungsgemäßen Verfahrens,

- Fig. 4: die in Fig. 3 gezeigten Paneele in der Einhebelposition als Zwischenposition beim Verbinden der Paneele gemäß des erfindungsgemäßen Verfahrens und
- Fig. 5a-e: ein Ausführungsbeispiel eines erfindungsgemäßen Verfahrens.

Die Fig. 1 und 2 zeigen Detailansichten eines Paneels 2 zur Durchführung des erfindungsgemäßen Verfahrens, und zwar die Längskanten 4 und 6 des Paneels 2.

Bei der in Fig. 1 dargestellten Längskante 4 ist eine Nut 8 vorgesehen, die eine die Nut 8 nach oben begrenzende obere Lippe 10 und eine untere Lippe 12 aufweist, die die Nut 8 nach unten begrenzt. Das distale Ende der unteren Lippe 12 ragt über das distale Ende der oberen Lippe 10 hinaus. Weiterhin ist eine erste Anlagefläche 14 vorgesehen, die am oberen Ende der ersten Längskante 4 angeordnet ist. Eine zweite Anlagefläche 16 ist an der unteren Lippe 12 im Bereich des distalen Endes angeordnet.

Ferner ist bei dem dargestellten Paneel eine erste Passfläche 18 an der oberen Lippe 10 angeordnet und eine zweite Passfläche 20 an der unteren Lippe 12 im Bereich des Nutgrundes 22 angeordnet.

Bei der in Fig. 2 dargestellten Längskante 6 ist eine Feder 24 vorgesehen, die eine dritte Passfläche 26 an der Oberseite und an der Unterseite eine vierte Passfläche 28 aufweist. Des Weiteren weist die Längskante 6 am oberen Ende eine dritte Anlagefläche 30 auf. Zudem ist noch eine vierte Anlagefläche 32 beabstandet vom distalen Ende an der Unterseite der Feder 24 angeordnet.

In dem in Fig. 3 dargestellten verbundenen Zustand zweier komplementärer Längskanten 4 und 6 liegen die erste Anlagefläche 14 und die dritte Anlagefläche 30, die zweite Anlagefläche 16 und die vierte Anlagefläche 32, die erste Passfläche 18 und die dritte Passfläche 26 sowie die zweite Passfläche 20 und die vierte Passfläche 28 paarweise aneinander an. Bei dieser Lage zwischen den Längskanten 4 und 6 sind die Paneele spaltfrei sowohl in horizontaler als auch in vertikaler Richtung miteinander verbunden.

Aus den Fig. 1 ist klar ersichtlich, dass das distale Ende der unteren Lippe 12 einen nach oben vorstehenden Vorsprung 34 aufweist, der an der dem Nutgrund 22 zugewandten Seite durch die zweite Anlagefläche 16 begrenzt ist. Des Weiteren ist, wie Fig. 2 und 3 zeigen, an der Unterseite der Feder 24 zwischen der vierten Passfläche 28 und der vierten Anlagefläche 32 eine Vertiefung 36 ausgebildet, wobei die Form der Vertiefung 36 im Wesentlichen an die Form des oberen Endes des Vorsprungs 34 angepasst ist.

Durch den Vorsprung 34 und die Vertiefung 36 ist es möglich, zwei Paneele 2 in die in Fig. 4 dargestellte Einhebelposition zu bringen, in der der Vorsprung 34 in der Vertiefung 36 aufgenommen wird. In Fig. 4 sind der Vorsprung 34 und die Vertiefung 36 zur Verdeutlichung durch separate Striche dargestellt. Selbstverständlich liegen die Oberflächen beider Elemente aneinander an, wenn diese sich in der Einhebelposition befinden.

Bei der Einhebelposition handelt es sich um eine Zwischenposition, die die Paneele 2 während des Verfahrens zum mechanischen Verbinden der Paneele 2 einnehmen. Das endgültige Verbinden der Paneele 2 erfolgt erst in einem nachgelagerten Schritt.

Aus den beschriebenen Figuren ergibt sich, dass die Form der Vertiefung 36 und die Form des oberen Endes des Vorsprunges 34 V-förmig sind, wobei die Spitze des V nach oben weist. Durch diese Form wird in einfacher Weise gewährleistet, dass die Paneele 2 in der Einhebelposition nur mit einer Kraft gegeneinander verschoben werden können. Mit anderen Worten ist die Einhebelposition eine stabile, aber dennoch leicht veränderbare Position. Die Form der Vertiefung und des Vorsprungs sind selbstverständlich nicht auf eine V-Form beschränkt und kann beliebig gewählt werden.

Die Fig. 1 bis 4 zeigt letztlich die bevorzugte Ausgestaltung der Paneele zur Durchführung des Verfahrens zum Verlegen eines Bodenbelags- Die gezeigten Paneele ermöglichen einen Formschluss zwischen den Profilen. Das bedeutet, dass während des Verbindens der beiden Seitenkanten 4 und 6 erst am Ende des Einschwenkens die Anlageflächen 22 und 32 in Eingriff miteinander kommen.

Die Erfindung ist aber nicht auf Profile mit einem Formschluss beschränkt. Die Anlageflächen 16 und 32 können auch eine Vorspannung zueinander aufweisen, die aus einer elastischen Materialverformung der unteren Lippe 12 oder der Feder 24 entsteht. Dadurch ergibt sich eine kraftschlüssige Verbindung der beiden Paneele 2 miteinander.

Bei einem Eingriff des Vorsprungs 34 eines ersten Paneels 2 mit der Vertiefung 36 eines zweiten Paneels 2 ist das distale Ende 38 der Feder 24 in Richtung des distalen Endes der unteren Lippe 12 außerhalb einer Ebene E angeordnet, die vertikal zur Oberseite des Paneels 2 entlang der ersten Anlagefläche 14 verläuft. Die Ebene ist in Fig. 4 durch eine gestrichelte Linie dargestellt. Diese Ausgestaltung hat einen Vorteil, der sich aus der Beschreibung des erfindungsgemäßen Verfahrens nach Fig. 5 ergibt und dort näher erläutert wird.

In den Fig. 5a bis 5e wird ein Ausführungsbeispiel des erfindungsgemäßen Verfahrens dargestellt. In den Fig. 5a bis 5e ist jeweils oben eine perspektivische Darstellung der jeweiligen Position der Paneele 2, 2' und 2'' zueinander dargestellt, wobei die Längskanten 4 und 6'' der Paneele 2 und 2'', die Längskanten 4 und 6' der Paneele 2 und 2' sowie die Längskanten 4'' und 6' der Paneele 2'' und 2' benachbart zueinander angeordnet sind. In der jeweils unteren Schnittdarstellung der Fig. 5a bis 5e ist die Position der Längskante 4 des Paneels 2 in Bezug zu der Längskante 6' des Paneels 2' dargestellt.

Das Verfahren zum Verlegen von Paneelen 2 durch mechanisches Verbinden entlang der angrenzenden Seitenkanten 4, 6 verläuft in den in den Fig. 5a bis 5e dargestellten, aufeinanderfolgenden Schritten.

Fig. 5a: Ein erstes Paneel 2, welches etwa das erste Paneel 2 der ersten Reihe sein kann, wird auf einem Untergrund angeordnet. Anschließend wird ein weiteres Paneel 2'', bei dem es sich um das erste Paneel der zweiten Reihe handeln kann, auf dem Untergrund angeordnet, und zwar so, dass Vertiefung 36 und Vorsprung 34 der benachbarten Paneele 2 und 2'' in Eingriff miteinander gelangen, wie dies im Einzelnen in Fig. 4 dargestellt ist. Danach wird dann ein weiteres Paneel 2', bei dem es sich um ein weiteres Paneel der zweiten Reihe handeln kann, mit dem zuvor verlegten Paneel 2'' verbunden. Um die benachbarten Längskanten 4'' und 6' miteinander verbinden zu können, wird das neu hinzuzufügende Paneel 2' um die Querkante 6' gekippt, so dass die Feder 24 des Paneels 2' in die Nut des Paneels 2'' gelangen kann. Anschließend wird das Paneel 2' dann herabgeschwenkt, wobei Feder 24' und Nut B'' der benachbarten Querkanten 4" und 6' fest miteinander verbunden werden, so dass ein relatives Verrutschen der verbundenen Querkanten 4'' und 6' nicht mehr ohne merklichen Kraftaufwand möglich ist.

Fig. 5b: Wen das letzte Paneel 2' soweit herabgeschwenkt ist, dass es auf dem Untergrund angeordnet ist, dann kommen von den Paneelen 2 und 2' der Vorsprung 34 und die Vertiefung 36' in Eingriff miteinander.

Aufgrund der Tatsachen, dass bereits die Paneele 2 und 2" in einem derartigen Eingriff miteinander stehen und die Feder 24' sich in der Einhebelposition etwa bis auf die Höhe des ersten Anlagefläche 14 nach außen erstreckt, wird der Eingriff wie in der Schnittdarstellung gezeigt erzielt. Beim Einsetzen des Paneels 2' in die Nut des Paneels 2'' in gekippter Position kann das neue Paneel 2' ganz bis an das erste Paneel 2 herangeschoben werden, so dass die Feder 24' des neuen Paneels 2' an die erste Anlagefläche 14 des Paneels 2 stößt. Um die vorbeschriebene Einhebelposition zu erreichen, muss jetzt das letzte Paneel 2' lediglich noch gerade nach unten geschwenkt werden. Dies wird dadurch erleichtert, dass das neue Paneel 2' im Wesentlichen während der gesamten Bewegung geführt ist, und zwar durch die Anlage der Feder 24' des letzten Paneels 2' an die Anlagefläche 14 des ersten Paneels 2.

Dieser Teil des Verfahrens erfordert keine besondere Aufmerksamkeit und kann daher sehr schnell durchgeführt werden. Sollte dennoch eine Fehlverlegung auftreten, ist dies durch den Versatz, der sich dadurch ergibt, dass der Vorsprung 34 vor der Vertiefung 36 zur Anlage kommt, deutlich zu erkennen. Eine Korrektur des Fehlers ist dann durch ein erneutes Verschwenken des Paneels 2' zunächst nach oben und anschließend wieder zurück ohne weiteres möglich.

Fig. 5c: Im nächsten Schritt werden die Paneele der zweiten Reihe, hier also die Paneele 2' und 2'' angewinkelt, wobei die Längskanten 6' und 6" der Paneele 2' und 2'' der zweiten Reihe mit den Längskanten 4 des Paneels 2 der ersten Reihe in Kontakt bleiben. Diese Bewegung ist in Fig. 5c mit zwei Pfeilen dargestellt.

Fig. 5d: die Paneele der zweiten Reihe 2' werden in der angewinkelten Position in Richtung des Paneels der ersten Reihe 2 bewegt (Pfeil), während die Längskanten 6' und 6'' der Paneele der zweiten Reihe 2' und 2'' mit der Längskante 4 des Paneels der ersten Reihe 2 in Kontakt bleiben, Ferner bleiben währenddessen die Paneele der zweiten Reihe 2' und 2" untereinander an den benachbarten Querkanten 4'' und 6' in Eingriff, ohne dass hierfür eine besondere Sorgfalt erforderlich ist.

In bevorzugter Weise sind während des Anwinkelns des neuen Paneels 2' gegenüber dem ersten Paneel 2 das neue Paneel 2' und das zweite Paneel 2'' im Wesentlichen in einer Ebene zueinander ausgerichtet. Das verhindert, dass die beiden Paneele 2' und 2'' wieder auseinander geraten, sich also die beiden Seitenkanten 4'' und 6a' wieder lösen.

Fig. 5e: Im letzten Schritt werden die Paneele der zweiten Reihe 2' und 2'' heruntergeschwenkt (Pfeil), bis die Passflächen 18,26' und 20,28' sowie die Anlageflächen 14,30' und 16,32' in Anlage aneinander gelangen.

Bei Reihen, die eine bestimmte, vom Einzelfall abhängige Länge nicht übersteigen, kann eine gesamte zweite bzw. weitere Reihe mit einem Mal aus der Einhebelposition eingehebelt werden. Alternativ oder zusätzlich ist es aber auch von Vorteil, dass bei Paneelen, die eine bestimmte Länge nicht überschreitenden, eine Mehrzahl von Paneelen gemeinsam aus der Einhebelposition eingehebelt werden kann, selbst wenn nicht eine ganze Reihe aufgrund ihrer Länge in einem Mal eingehebelt werden kann.

Ein umständliches und aufgrund von Reibungskräften kraftaufwendiges Verschieben der einzelnen Paneele entlang ihrer Querkanten gegeneinander während dem Einhebeln eines neuen Paneels ist nicht mehr erforderlich. Auch dadurch geht das Verlegen eines Belags in der beschriebenen Weise sehr viel schneller.

Vorzugsweise muss für das Anwinkeln der Paneele der zweiten bzw. letzten Reihe von Paneelen nur ein geringer Winkel eingenommen werden, um die zweite bzw. weitere Reihe von Paneelen mit der ersten bzw. vorangegangenen Reihe von Paneelen zu verbinden. Dabei wird das wenigstens eine Paneel der zweiten Reihe um einen Winkel kleiner als 15°, insbesondere kleiner als 12° und vorzugsweise kleiner als 10° gegenüber dem wenigstens einen Paneel der ersten Reihe angewinkelt. Diese Winkel ermöglichen es insbesondere, dass die bereits zu einem Teil bestehende Verbindung in der Einhebelposition erhalten bleibt, da in der Rege1 ein größerer Winkel erforderlich ist, um die bereits teilweise eingeführte Feder wieder außer Eingriff zu bringen.

## Patentansprüche

1. Verfahren zum Verlegen von Paneelen (2, 2', 2'') durch mechanisches Verbinden entlang angrenzender Seitenkanten (4, 6b', 6''),
- wobei die Paneele (2, 2', 2'') jeweils zwei Querkanten (6a', 4'') und zwei Längskanten (4, 6b', 6'') aufweisen,
- wobei die Querkanten (6a', 4'') und die Längskanten (4, 6b', 6'') einander gegenüberliegend eine Nut (8) und eine Feder (24) aufweisen,
- wobei jede Nut (8) nach unten durch eine untere Lippe (12) und nach oben durch eine obere Lippe (10) begrenzt wird,
- wobei die untere Lippe (12) gegenüber der oberen Lippe (10) nach außen vorsteht,
- wobei die obere Lippe (10) eine erste Anlagefläche (14) und die untere Lippe (12) eine zweite Anlagefläche (16) aufweist,
- wobei die untere Lippe (12) der Längskante (4, 6b', 6'') einen sich nach außen der zweiten Anlagefläche (16) anschließenden Vorsprung (34) aufweist,
- wobei oberhalb der Feder (24) der Längskante (4, 6b', 6'') eine dritte Anlagefläche (30) vorgesehen ist,
- wobei an der Unterseite der Feder (24) der Längskante (4, 6b', 6'') eine Vertiefung (36) vorgesehen ist, an deren der Feder (24) abgewandten Seite sich eine vierte Anlagefläche (32) anschließt,
- bei dem eine erste Reihe von Paneelen (2) an ihren Querkanten mechanisch miteinander verbunden und fluchtend zueinander auf dem Untergrund angeordnet wird,
- bei dem eine zweite Reihe von Paneelen (2', 2'') an ihren Querkanten (6a', 4'') mechanisch miteinander verbunden wird,
- wobei die Paneele (2', 2'') der zweiten Reihe von oben auf den Untergrund gelegt werden, wobei die Vertiefungen (36b') der Längskanten (6b', 6") der Paneele (2', 2'') der zweiten Reihe mit den Vorsprüngen (34) der Längskanten (4) der ersten Reihe in Eingriff gebracht werden,
- so dass die Paneele (2', 2'') der zweiten Reihe entsprechend der Anordnung der Vertiefungen (36b') und der Vorsprünge (34) beabstandet zur ersten Reihe von Paneelen (2) auf dem Untergrund angeordnet werden,
- bei dem anschließend wenigstens ein Paneel (2', 2'') der zweiten Reihe angewinkelt wird, wobei die Längskante (6b', 6'') des wenigstens einen Paneels (2', 2'') der zweiten Reihe mit der benachbarten Längskante (4) wenigstens eines Paneels (2) der ersten Reihe in Kontakt bleibt,
- bei dem das wenigstens eine Paneel (2', 2'') der zweiten Reihe in der angewinkelten Position in Richtung der ersten Reihe bewegt wird und
- bei dem das wenigstens eine Paneel (2', 2'') der zweiten Reihe herabgeschwenkt wird, bis die erste Anlagefläche (14) und die dritte Anlagefläche (30'), sowie die zweite Anlagefläche (16) und die vierte Anlagefläche (32') des wenigstens einen Paneels (2', 2'') und des benachbarten wenigstens einen Paneels (2) der ersten Reihe paarweise aneinander anliegen.

2. Verfahren nach Anspruch 1,
- bei wenigstens zwei Paneele der zweiten Reihe angewinkelt werden, wobei die benachbarten Längskanten der Paneele der ersten Reihe und der zweiten Reihe in Kontakt bleiben,
- bei dem die wenigstens zwei Paneele der zweiten Reihe in der angewinkelten Position gemeinsam in Richtung der ersten Reihe bewegt werden und
- bei dem die wenigstens zwei Paneele der zweiten Reihe herabgeschwenkt werden, bis jeweils zwei Ablagefläche in Anlage zueinander stehen.

3. Verfahren nach Anspruch 2,
- bei dem im Wesentlichen alle Paneele der zweiten Reihe angewinkelt werden, wobei die benachbarten Längskanten der Paneele der ersten Reihe und der zweiten Reihe in Kontakt bleiben,
- bei dem die Paneele der zweiten Reihe in der angewinkelten Position gemeinsam in Richtung der ersten Reihe bewegt werden und
- bei dem die Paneele der zweiten Reihe herabgeschwenkt werden, bis jeweils zwei Anlagefläche in Anlage zueinander stehen.

4. Verfahren nach einem der Ansprüche 1 bis 3,
- bei dem das erste Paneel der ersten Reihe auf dem Untergrund angeordnet ist und
- bei dem die jeweils weiteren Paneele der ersten Reihe um die die Feder aufweisende Querkante gegenüber der Unterlage gekippt werden,
- bei dem die die Feder aufweisende Querkante des jeweils weiteren Paneels in die Nut der Querkante des angrenzenden Paneels eingebracht wird und
- bei dem die jeweils weiteren Paneele herabgeschwenkt werden.

5. Verfahren nach einem der Ansprüche 1 bis 4,
- bei dem das erste Paneel der zweiten Reihe von Paneelen auf der Unterlage angeordnet wird,
- bei dem der Vorsprung der unteren Lippe der Längsknte eines Paneels der ersten Reihe die Vertiefung an der Unterseite der Feder des ersten Paneels der zweiten Reihe in Eingriff miteinander gebracht werden.

6. Verfahren nach einem der Ansprüche 1 bis 5,
- bei dem die jeweils weiteren Paneele der zweiten Reihe um die die Feder aufweisende Querkante gegenüber der Unterlage gekippt werden,
- bei dem die die Feder aufweisende Querkante des jeweils weiteren Paneels in die Nut der Querkante des angrenzenden Paneels eingebracht wird,
- bei dem die jeweils weiteren Paneele herabgeschwenkt werden und
- bei dem die Vertiefung der Unterseite der Feder der Längskante des jeweils weiteren Paneels beim Herabschwenken des jeweils weiteren Paneels mit dem Vorsprung der unteren Lippe wenigstens eines Paneels der ersten Reihe in Eingriff gebracht wird.

## Claims

1. A method of laying panels (2, 2', 2'') by mechanical connection along adjacent lateral edges (4, 6b', 6''),
- wherein the panels (2, 2', 2'') each have two transverse edges (6a', 4'') and two longitudinal edges (4, 6b', 6''),
- wherein the transverse edges (6a', 4'') and the longitudinal edges (4, 6b', 6") have a groove (8) and a spring (24) located opposite one another,
- wherein each groove (8) is limited downwardly by a lower lip (12) and upwardly by an upper lip (10),
- wherein the lower lip (12) projects outwardly relative to the upper lip (10),
- wherein the upper lip (10) has a first contact surface (14) and the lower lip (12) has a second contact surface (16),
- wherein the lower lip (12) of the longitudinal edge (4, 6b', 6'') has a projection (34),
- wherein a third contact surface (30) is provided above the spring (24) on the longitudinal edge (4, 6b', 6''),
- wherein a recess (36) is provided on the underside of the spring (24) on the longitudinal edge (4, 6b', 6") and a fourth contact surface (32) is attached to the side of the recess turned away from the spring (24),
- in which a first series of panels (2) are mechanically connected to one another at their transverse edges and disposed flush to one another on the base,
- in which a second series of panels (2', 2'') are mechanically connected to one another at their transverse edges (6a', 4''),
- wherein the panels (2', 2'') in the second series are laid on the base from above, wherein the recesses (36b') in the longitudinal edges (6b, 6'') of the panels (2', 2'') in the second series are engaged with the projections (34) of the longitudinal edges (4) in the first series,
- so that the panels (2', 2") in the second series are spaced relative to the first series of panels (2) on the base according to the configuration of the recesses (36b') and projections (34),
- in which at least one panel (2', 2'') in the second series is subsequently angled, wherein the longitudinal edge (6b', 6'') of the at least one panel (2', 2") in the second series remains in contact with the adjacent longitudinal edge (4) of at least one panel (2) in the first series,
- in which the at least one panel (2', 2'') in the second series is moved in the angled position in the direction of the first series and
- in which the at least one panel (2', 2'') in the second series is tilted down until the first contact surface (14) and the third contact surface (30'), and the second contact surface (16) and the fourth contact surface (32') of the at least one panel (2', 2") and the adjacent at least one panel (2) in the first series lie against one another in pairs.

2. The method according to claim 1,
- in which at least two panels in the second series are angled, wherein the adjacent longitudinal edges of the panels in the first series and the second series remain in contact,
- in which the at least two panels in the second series are jointly moved in the angled position in the direction of the first series and
- in which the at least two panels in the second series are tilted down until two contact surfaces in each case lie against one another.

3. The method according to claim 2,
- in which all panels in the second series are essentially angled, wherein the adjacent longitudinal edges of the panels in the first series and the second series remain in contact,
- in which the panels in the second series are jointly moved in the direction of the first series and
- in which the panels in the second series are tilted down until two contact surfaces in each case lie against one another.

4. The method according to one of the claims 1 to 3,
- in which the first panel in the first series is disposed on the base and
- in which the other panels in the first series are tilted around the transverse edge with the spring opposite the base,
- in which the transverse edge with the spring of the other panel in each case is inserted into the groove in the transverse edge of the adjacent panel and
- in which the other panels in each case are tilted down.

5. The method according to one of the claims 1 to 4,
- in which the first panel in the second series of panels is disposed on the base,
- in which the projection on the lower lip in the longitudinal edge of a panel in the first series and the recess in the underside of the spring in the first panel in the second series are engaged together.

6. The method according to one of the claims 1 to 5,
- in which the other panels in each case in the second series are tilted around the transverse edge with the spring opposite the base,
- in which the transverse edge with the spring of the other panel in each case is inserted into the groove in the transverse edge of the adjacent panel,
- in which the other panels in each case are tilted down and
- in which the recess in the underside of the spring in the longitudinal edge of the other panel in each case is engaged with the projection of the lower lip of at least one panel in the first series when the other panel in each case is tilted down.

## Revendications

1. Procédé pour la pose de panneaux (2, 1', 2") par liaison mécanique le long de bords latéraux (4, 6b', 6'') adjacents,
- les panneaux (2, 2', 2'') présentant chacun deux bords transversaux (6a', 4'') et deux bords longitudinaux (4, 6b', 6"),
- les bords transversaux (6a', 4'') et les bords longitudinaux (4, 6b', 6'') présentant une rainure (8) et une languette (24), situées à l'opposé l'une de l'autre,
- chaque rainure (8) étant limitée, vers le bas, par une lèvre inférieure (12) et vers le haut par une lèvre supérieure (10),
- la lèvre inférieure (12) étant en saillie vers l'extérieur par rapport à la lèvre supérieure (10),
- la lèvre supérieure (10) présentant une première surface de contact (14) et la lèvre inférieure (12) une deuxième surface de contact (16),
- la lèvre inférieure (12) du bord longitudinal (4, 6b', 6'') présentant une saillie (34) qui se raccorde vers l'extérieur à la deuxième surface de contact (16),
- une troisième surface de contact (30) étant prévue au-dessus de la languette (24) du bord longitudinal (4, 6b', 6'')
- sur la face inférieure de la languette (24) du bord longitudinal (4, 6b', 6''), étant prévue une cavité (36), à la face opposée de la languette (24) de laquelle se raccorde une quatrième surface de contact (32),
- dans lequel une première rangée de panneaux (2), reliés ensemble mécaniquement sur leurs bords longitudinaux et en alignement par rapport les uns aux autres, est disposée sur une base,
- dans lequel les panneaux (2', 2'') d'une deuxième rangée sont reliés ensemble mécaniquement, sur leurs bords transversaux (6a', 4"),
- les panneaux (2', 2'') de la deuxième rangée étant posés d'en haut sur la base, les cavités (36b') des bords longitudinaux (6b', 6'') des panneaux (2', 2'') de la deuxième rangée étant mis en prise avec les saillies (24) des bords longitudinaux (4) de la première rangée,
- de sorte que les panneaux (2', 2") de la deuxième rangée soient disposés sur la base à distance de la première rangée de panneaux (2), en fonction de la disposition des cavités (36') et des saillies (34),
- dans lequel au moins un panneau (2', 2'') de la deuxième rangée est ensuite incliné, le bord longitudinal (6b', 6") du panneau (2', 2''), au moins présent, de la deuxième rangée demeure en contact avec le bord longitudinal (4) voisin d'au moins un panneau (2) de la première rangée,
- dans lequel le panneau (2', 2'') au moins présent de la deuxième rangée est mû, en position inclinée, dans la direction de la première rangée, et
- dans lequel le panneau (2', 2''), au moins présent, de la deuxième rangée est pivoté vers le bas jusqu'à ce que la première surface de contact (14) et la troisième surface de contact (30'), ainsi que la deuxième surface de contact (16) et la quatrième surface de contact (32') du panneau (2', 2''), au moins présent, et du panneau (2) voisin, au moins présent, de la première rangée soient en contact l'une avec l'autre, paire par paire.

2. Procédé selon la revendication 1.
- dans lequel au moins deux panneaux de la deuxième rangée sont inclinés, les bords longitudinaux voisins des panneaux de la première rangée et de la deuxième rangée demeurant en contact,
- dans lequel les deux panneaux au moins présents de la deuxième rangée sont mus en commun, en position inclinée, en direction de la première rangée,
- dans lequel les deux panneaux, au moins présents, de la deuxième rangée, sont pivotés vers le bas, jusqu'à ce que deux surfaces de contact soient respectivement en contact.

3. Procédé selon la revendication 2,
- dans lequel sensiblement tous les panneaux de la deuxième rangée sont inclinés, les bords longitudinaux voisins des panneaux de la première rangée et de la deuxième rangée demeurant en contact,
- dans lequel les panneaux de la deuxième rangée en position inclinée se meuvent en commun dans la direction de la première rangée, et
- dans lequel les panneaux de la deuxième rangée sont pivotés vers le bas, jusqu'à ce que deux surfaces de contact soient respectivement en contact.

4. Procédé selon l'une des revendications 1 à 3,
- dans lequel le premier panneau de la première rangée est disposé sur la base,
- dans lequel les autres panneaux de la première rangée sont respectivement basculés par rapport à la base, autour du bord transversal qui présente les languettes,
- dans lequel le bord transversal de chaque autre panneau, qui présente la languette, est appliqué dans la rainure du bord transversal du panneau voisin, et
- dans lequel les autres panneaux sont respectivement pivotés vers le bas.

5. Procédé selon l'une des revendications 1 à 4,
- dans lequel le premier panneau de la deuxième rangée de panneaux est disposé sur la base,
- dans lequel la saillie de la lèvre inférieure du bord longitudinal d'un panneau de la première rangée et la cavité sur la face inférieure de la languette du premier panneau de la deuxième rangée sont mis en prise l'une avec l'autre.

6. Procédé selon l'une des revendications 1 à 5,
- dans lequel les autres panneaux de la deuxième rangée sont respectivement basculés par rapport à la base, autour du bord transversal, qui présente les languettes,
- dans lequel le bord transversal de chaque autre panneau, qui présente la languette est appliqué dans la rainure du bord transversal du panneau voisin, et
- dans lequel les autres panneaux sont respectivement pivotés vers le bas, et
- dans lequel la cavité de la face inférieure de la languette du bord longitudinal de chaque autre panneau est mise en prise avec la saillie de la lèvre inférieure d'au moins un panneau de la première rangée, lors du basculement vers le bas de l'autre panneau respectif.
